# EUROPÄISCHE PATENTSCHRIFT

(11) **EP 1 449 448 B1**
(45) Veröffentlichungstag und Bekanntmachung des Hinweises auf die Patenterteilung: **02.05.2007**
(21) Anmeldenummer: 04002125.5
(22) Anmeldetag: 31.01.2004
(51) Int. Cl.: A43B 7/12, A43B 23/07, A43B 9/02

(54) **Wasserdichte Schuh mit gebuggtem Innenschaft**
Waterproof footwear with folded lining
Chaussure imperméable avec doublure pliée

(30) Priorität: 19.02.2003 DE 10306913
(43) Veröffentlichungstag der Anmeldung: 25.08.2004
(73) Patentinhaber: Sympatex Technologies GmbH, 42103 Wuppertal (DE)
(72) Erfinder: Keidel, Karsten Friedrich, 42281 Wuppertal (DE); Pavelescu, Liviu-Mihai, 42119 Wuppertal (DE); Raith, Paul Edmund, 42111 Wuppertal (DE); Mügge, Peter, 45549 Sprockhövel (DE)
(74) Vertreter: Muth, Arno

(56) Entgegenhaltungen:
- EP-A- 0 544 270
- EP-A- 0 688 511
- EP-A- 1 197 158
- US-A- 6 115 940

## Beschreibung

Die Erfindung betrifft ein wasserdichtes Schuhwerk mit einem Außenschaft, einem eine wasserdichte, wasserdampfdurchlässige Funktionsschicht und ein zur Innenseite des Schuhwerkes gerichtetes Futter aufweisenden Innenschaft, einer Brandsohle und einer Laufsohle, wobei der Innenschaft einen unteren Endbereich aufweist, der das untere Ende des Außenschaftes zumindest überwiegend überragt, und einerseits mit dem Außenschaft und andererseits mit der Brandsohle verbunden ist.

Ein derartiges Schuhwerk ist aus EP 0 544 270 A1 bekannt geworden. Der Innenschaft ist dort einerseits mit dem Außenschaft mittels Kleber und andererseits mit der Brandsohle verbunden, wodurch der Außenschaft über den unteren Endbereich des Innenschaftes mit der Brandsohle verbunden ist. Außerdem ist der
Außenschaft mit der Brandsohle über das angespritzte Sohlenmaterial mit der Brandsohle verbunden, wobei das Sohlenmaterial zwischen dem Außenschaft und der Brandsohle an dem Innenschaft anhaftet. Beim Gebrauch des bekannten Schuhwerks hat es sich aber gezeigt, dass insbesondere im Gelenkbereich der untere Endbereich des Innenschaftes starker Beanspruchung häufig nicht standhält, die Funktionsschicht dann Risse aufweist und die Funktionsschicht deshalb nicht mehr wasserdicht ist. Die Folge ist, dass vom Außenschaft aufgenommenes Wasser oder zwischen Außenschaft und Laufsohle eindringendes Wasser bis zu einem solchen Riss gelangen kann und vom Futter des Innenschaftes aufgesogen wird.

Aufgabe der vorliegenden Erfindung ist es deshalb, ein Schuhwerk der eingangs genannten Art zur Verfügung zu stellen, bei welchem die oben genannten Probleme zumindest verringert sind.

Diese Aufgabe wird bei einem eingangs genannten Schuhwerk dadurch gelöst, dass der untere, den Außenschaft überragende Endbereich des Innenschaftes derart nach außen gefaltet ist, dass die Funktionsschicht im gesamten Endbereich gegenüberliegend angeordnet ist und der innenschaft eine durch das Falten entstandene Unterkante aufweist, dass das freie Ende des nach außen gefalteten Innenschaftes mit dem Außenschaft verbunden ist, und dass die Unterkante des Innenschaftes mit der Brandsohle verbunden ist.

Durch das Falten des Endbereichs des Innenschaftes, in der Schuhfachsprache auch Buggen genannt, ist in diesem Bereich zumindest die Funktionsschicht doppellagig vorhanden. Auf diese Weise wird die Stabilität im kritischen Bereich des Schuhwerkes deutlich gesteigert.

Die Stabilität des Endbereichs des innenschaftes wird weiterhin gesteigert, wenn die im Endbereich gegenüberliegend angeordneten Bereiche der Funktionsschicht miteinander wasserdicht verklebt sind. Die Verklebung wird im einfachsten Falle durch übliche Kleber, beispielsweise Polyurethan kleber, durchgeführt. Hierzu können auch Kleber eingesetzt werden, die durch Hitze aktivierbar sind. Dies hat den Vorteil, dass bei der Herstellung der Verbindung zwischen innenschaft und
Außenschaft, der nach innen weisende Teil des Endbereichs des Innenschaftes auf Abstand gehalten werden kann und die Verklebung der im Endbereich gegenüberliegend angeordneten Bereiche zu einem späteren Zeitpunkt über Hitzebeaufschlagung vollzogen werden kann. Hierbei hat es sich als besonders günstig erwiesen, an sich bekannte Bänder, die mit einem durch Hitze aktivierbaren Kleber beschichtet sind, zwischen die im Endbereich gegenüberliegend angeordneten Bereiche einzulegen und den Kleber nach dem Aufziehen auf den Leisten zu aktivieren.

Bevorzugt ist in dem nach außen gefalteten Endbereich des Innenschaftes das Futter entfernt. Dies kann beispielsweise durch Ausschärfen bewerkstelligt werden, das heißt das Futter wird in diesem Bereich durch Abschaben mit einem scharfen Messer entfernt. Bei dieser bevorzugten Ausführungsform des erfindungsgemäßen Schuhwerkes kann im Falle einer angespritzten Sohle beim Anspritzen das Sohlenmaterial ungehindert bis zur Funktionsschicht vordringen und somit mit dieser vollflächig verkleben, so dass kein Wasser mehr bis zur Innenseite des Schuhwerkes vordringen kann. Auch in dem Fall, dass Laufsohlen verwendet werden, die angeklebt werden, kann sich der Kleber, mit dem die Laufsohle angeklebt wird, ebenfalls flächig mit der Funktionsschicht verbinden, so dass auch hierbei eine wasserdichte Verbindung entsteht. Als Kleber haben sich hierbei Polyurethan - Kleber bestens bewährt.

Das erfindungsgemäße Schuhwerk zeichnet sich insbesondere dadurch aus, dass das Schuhwerk weiterhin ein poröses Band mit zwei Längsseiten aufweist, welches entlang der Unterkante des Innenschafles angeordnet ist und mit einer Längsseite mit der Unterkante des Innenschaftes und mit der anderen Längsseite mit der Brandsohle verbunden ist. Hierbei sollte die Porosität des Bandes derart eingestellt sein, dass der noch flüssige Laufsohlenkunststoff beim Anspritzen beziehungsweise der Kleber beim Ankleben von Laufsohlen das Band, ohne großen Widerstand zu erfahren, durchdringen kann. Insbesondere beim Anspritzen von Laufsohlen ergibt sich hierbei zusätzlich der Vorteil, dass das Laufsohlenmaterial bis ins Innere des Schuhwerkes vordringen kann, so dass, sofern das Sohlenmaterial elektrisch leitend ausgebildet ist, eventuelle statische Aufladungen des Trägers des erfindungsgemäßen Schuhwerkes über die Laufsohle abgeführt werden können. Dass das Sohlenmaterial leitend ausgebildet ist, ist bei den meisten Sohlenmaterialien gewährleistet, weil diese zur Erreichung einer gleichmäßigen Färbung in der Regel mit Rußpartikeln gemischt sind.

Es hat sich besonders bewährt, wenn hierbei das poröse Band mit der Unterkante des Innenschaftes und oder mit der Brandsohle mittels einer Naht verbunden ist. Dadurch, dass das poröse Band vom Laufsohlenkunststoff bzw. Kleber durchdrungen ist, wird die Naht vollständig in den Laufsohlenkunststoff beziehungsweise Kleber eingebettet und somit abgedichtet. Als Nahtmaterial hat sich hierbei monofiles Material bestens bewährt. Hierfür besonders geeignet ist ein poröses Band, welches als Netz ausgebildet ist.

Eine weitere Ausgestaltung des erfindungsgemäßen Schuhwerks zeichnet sich dadurch aus, dass die Unterkante des Innenschaftes mittels einer Naht mit der Brandsohle verbunden ist. Hierbei wird insbesondere dem Kostengesichtspunkt Rechnung getragen. Um hierbei eine gute Einhüllung der Naht in das Sohlenmaterial bzw. den Kleber zu gewährleisten, ist es zu empfehlen, die Naht locker auszubilden, das heißt, dass die Naht so gefertigt wird, dass die die Naht bildenden Fäden einen zwischen der Unterkante des Innenschaftes und der Brandsohle eingehaltenen Abstand überbrücken. Dies führt nicht nur zu einer guten Abdichtung der Nähte sondern lässt auch das Sohlenmaterial wiederum bis zur Innenseite eindringen, so dass auch statische Aufladung wirksam abgeführt werden kann. Auch bei dieser Ausführungsform ist es empfehlenswert, als Nahtmaterial ein Monofil auszuwählen.

Anstatt der lockeren Ausführung der Naht kann das erfindungsgemäße Schuhwerk dadurch ausgezeichnet sein, dass die Brandsohle zumindest im Randbereich Öffnungen aufweist, so dass das Sohlenmaterial beim Anspritzen beziehungsweise der Kleber beim Ankleben der Sohle über die Öffnungen der Brandsohle bis zur Naht vordringen und diese umschließen kann. Dies gelingt vorzüglich, wenn die Brandsohle zumindest im Randbereich porös ausgebildet ist, und insbesondere dann. wenn die Brandsohle zumindest im Randbereich eine Netzstruktur aufweist.

Auch hat es sich als besonders vorteilhaft herausgestellt, wenn das freie Ende des nach außen gefalteten Innenschaftes mit dem Außenschaft vernäht ist. Auch bei dieser Naht empfiehlt es sich, diese locker auszubilden oder zwischen dem freien Ende des nach außen gefalteten Innenschaftes und dem Außenschaft ein poröses Band anzuordnen, über welches die Verbindung zwischen dem freien Ende und dem Außenschaft hergestellt ist. Insofern zeichnet sich das erfindungsgemäße Schuhwerk insbesondere dadurch aus, dass es weiterhin ein poröses Band mit zwei Längsseiten aufweist, welches entlang des freien Endes des nach außen gefalteten Innenschaftes angeordnet, mit diesem über eine Längsseite verbunden und über die andere Längsseite mit dem Außenschaft verbunden ist. Dabei hat es sich als besonderen Vorteil herausgestellt, wenn das poröse Band mit dem freien Ende des nach außen gefalteten Innenschaftes und/oder mit dem Außenschaft vernäht ist. Günstig ist es auch, wenn das poröse Band ein Netz ist.

Das erfindungsgemäße Schuhwerk eignet sich praktisch für jede Art von Laufsohle. Bei angeklebten Laufsohlen muss lediglich darauf geachtet werden, dass der Kleber für die Laufsohle eine gute Verbindung mit dem nach außen umgeschlagenen Endbereich des Innenschaftes verklebt ist und auch die vorhandenen Nähte umschließt. Es ist aber auch möglich, das erfindungsgemäße Schuhwerk mit aus Kunststoffmaterial vorgefertigten Laufsohlen zu versehen, bei welchem diese Laufsohlen aufgeklebt werden. Diese Art der Sohlen können auch mit einem umlaufenden Rand versehen sein, an welchen das Obermaterial angenäht werden kann, wodurch das erfindungsgemäße Schuhwerk das Aussehen eines zwiegenähten Schuhwerkes erhält. Das erfindungsgemäße Schuhwerk zeichnet sich insbesondere jedoch dadurch aus, dass die Laufsohle angespritzt ist.

Die Erfindung wird anhand der nachfolgenden Figuren näher erläutert.

Es zeigen:
- Figur 1: einen Querschnitt durch ein erfindungsgemäßes Schuhwerk, bei dem die Unterkante des Innenschaftes mit der Brandsohle und das freie Ende des nach außen gefalteten Innenschaftes mit dem Außenschaft vernäht ist,
- Figur 2: einen Querschnitt durch ein erfindungsgemäßes Schuhwerk gemäß Figur 1 für niedrige Bauhöhe und mit Gitterbrandsohle,
- Figur 2a: einen Querschnitt durch ein erfindungsgemäßes Schuhwerk gemäß Figur 2, bei dem die Brandsohle lediglich im Randbereich porös ausgebildet ist,
- Figur 3: einen Querschnitt durch ein erfindungsgemäßes Schuhwerk, gemäß Figur 1 für niedrige Bauhöhe,
- Figur 4: einen Querschnitt durch ein erfindungsgemäßes Schuhwerk gemäß Figur 3 mit einer vorgefertigten Laufsohle,
- Figur 5: einen Querschnitt durch ein erfindungsgemäßes Schuhwerk, bei dem das freie Ende des nach außen gefalteten Innenschaftes über ein poröses Band mit dem Außenschaft über Nähte verbunden ist.

Gemäß den in den Figuren gezeigten Ausführungsformen weist das erfindungsgemäße Schuhwerk einen Außenschaft 1, einen Innenschaft, welcher zumindest aus einer wasserdichten, wasserdampfdurchlässigen Funktionsschicht 2a, 2b und einem Futter 2 besteht, eine Brandsohle 4 und eine Laufsohle 6 auf. Der den Außenschaft 1 überragende Endbereich des Innenschaftes ist derart nach außen gefaltet, dass die Funktionsschicht im gesamten Endbereich gegenüberliegend angeordnet ist und eine durch das Falten entstandene Unterkante aufweist. Im Endbereich des Innenschaftes weist dieser bis zur Innenseite hin kein Futter mehr auf, so dass in diesem Bereich die Funktionsschicht 2a der Laufsohle gegenüberliegt und somit mit dieser flächig verbunden ist. Durch die Entfernung des Futters kann eine flächige und besonders dichte Verbindung zwischen Funktionsschicht und Laufsohlenmaterial hergestellt werden.

Der Innenschaft kann weiterhin eine weitere textile Schicht (der Übersichtlichkeit halber nicht dargestellt), die auf der dem Außenschaft zugewandten Seite der Funktionsschicht 2a angeordnet, üblicherweise auflaminiert ist, aufweisen, die der Stabilisierung der Funktionsschicht dient. Diese Schicht kann auch in dem den Außenschaft überragenden Endbereich des Innenschaftes vorhanden sein, wobei diese Schicht dann zwischen den gegenüberliegenden angeordneten Bereiche der Funktionsschicht liegen. Weiterhin kann der Innenschaft zwischen der Funktionsschicht 2a und dem Futter 2 eine weitere, in den Figuren nicht dargestellte Schicht aufweisen, die elastisch kompressibel ausgebildet ist, um dem Träger des erfindungsgemäßen Schuhwerkes hohen Komfort zu bieten. Für diese Schicht haben sich wasserdampfdurchlässige Schaumlagen bestens bewährt.

Das freie Ende des nach außen gefalteten Innenschaftes 2b ist in den Figuren so dargestellt, dass es bündig an das untere Ende des Außenschaftes 1 stößt. Es ist aber auch möglich, dieses freie Ende mit dem Ende des Außenschaftes von außen oder von innen überlappend anzuordnen, was sich insbesondere dann empfiehlt, wenn es mit dem Außenschaft über einen Kleber verbunden werden soll. Es kann aber auch, wie bei der dargestellten bündigen Anordnung mit einer Naht 3 verbunden werden.

Als Laufsohlen 6 können sowohl durch Anspritzen des noch flüssigen Laufsohlenmaterials erzeugte Laufsohlen als auch vorgefertigte Laufsohlen, die anschließend mit dem erfindungsgemäßen Schuhwerk verklebt werden, eingesetzt werden. Sofern vorgefertigte Laufsohlen verwendet werden, sind diese zumindest in dem Bereich, in dem die Laufsohle der Funktionsschicht gegenüberliegt, mit der Funktionsschicht wasserdicht verklebt. Es empfiehlt sich jedoch, diese vorgefertigte Laufsohle auch mit der Brandsohle 4 zu verkleben.

Gemäß Figur 1 ist die durch das Falten entstandene Unterkante des Innenschaftes 2, 2b mittels einer Naht 5 mit der Brandsohle 4 verbunden, welche Naht 5 bevorzugt aus einem Monofil gebildet ist. Durch die innige Verbindung des angespritzten Sohlenmaterials mit der Funktionsschicht einerseits und der Brandsohle andererseits, ist auch die Naht 5 wasserdicht von außen eingeschlossen, so dass kein Wasser in das Innere des Schuhwerke eindringen kann. Dies gilt auch für die Naht 3, welche das freie Ende des nach außen gefalteten Innenschaftes 2b mit dem Außenschaft verbindet, und welche durch die innige Verbindung des Sohlenmaterials mit der Funktionsschicht einerseits und mit dem Außenschaft andererseits abgedichtet ist. Wird bei der in Figur 1 dargestellten Ausführungsform eine vorgefertigte Sohle eingesetzt, sollte diese sowohl mit dem unteren Ende des Außenschaftes 1 als auch mit der Funktionsschicht 2b als auch mit der Brandsohle 4 wasserdicht verklebt werden. Sofern das Futter nicht entfernt wurde, werden hierzu besonders niedrig viskose Kleber empfohlen, um ein gute Tränkung des Futters mit dem Kleber zu gewährleisten.

Gemäß Figur 2 ist ein Querschnitt durch ein erfindungsgemäßes Schuhwerk mit niedriger Bauhöhe dargestellt, bei dem der den Außenschaft überragende Bereich des Innenschaftes nach innen zur Brandsohle hin gefaltet und parallel zur Laufsohle ausgerichtet ist. Für diese Ausführungsformen gelten dieselben Empfehlungen, wie sie bei Figur 1 aufgeführt sind. Bei der in Figur 2 dargestellten Ausführungsform wird eine poröse Brandsohle 4a verwendet, bei welcher aufgrund ihrer Porosität das Laufsohlen- bzw. das Klebermaterial dies gut durchdringen kann und insofern die Naht 5 besonders gut abdichten kann. Als poröse Brandsohle hat sich insbesondere eine solche als besonders geeignet herausgestellt, die netzartig ausgebildet ist, wobei es von besonderem Vorteil ist, wenn die ein solches netzartiges Gebilde bildenden Fäden Monofile sind. Die Brandsohle kann aber auch nur im Randbereich porös ausgebildet sein, wie es in Figur 2a dargestellt ist. Hierbei ist die Brandsohle 4c mit einem Randbereich 4b versehen. Dieser Randbereich 4b kann auch so hergestellt werden, dass für diesen Randbereich ein umlaufendes poröses Band, welches mit der Brandsohle 4c verbunden, vorzugsweise vernäht ist, verwendet wird.

Gemäß Figur 3 ist ein Querschnitt durch ein erfindungsgemäßes Schuhwerk mit niedriger Bauhöhe dargestellt, bei dem in Abwandlung der in Figur 1 dargestellten Ausführungsform der den Außenschaft überragende Bereich des Innenschaftes nach innen zur Brandsohle 4 hin gefaltet und parallel zur Laufsohle 6 ausgerichtet ist. Die Brandsohle 4 ist durch die Schicht 7 nach unten abgedichtet. Die Laufsohle 6 ist eine vorgefertigte Laufsohle und ist zumindest in den Bereichen, in denen die Nähte 5 und 3 angeordnet sind, mit dem Außenschaft 1, dem den Außenschaft 1 überragenden Bereich des Innenschaftes und mit der Brandsohle wasserdicht verbunden.

Gemäß Figur 4 ist ein Querschnitt durch ein erfindungsgemäßes Schuhwerk mit niedriger Bauhöhe dargestellt, bei dem in Abwandlung der in Figur 3 dargestellten Ausführungsform eine vorgefertigte Laufsohle 6a aufgesetzt ist, die auf der Innenseite Rinnen aufweist, wodurch diese Laufsohle stoßdämpfend wirkt. Um eine gute Abdichtung zum Schuhinnenraum zu erreichen, empfiehlt es sich, zunächst eine Dichtschicht 9 auf die Funktionsschicht 2b und die Brandsohle 4 aufzukleben oder anzuspritzen. Für diese Ausführungsformen gelten ansonsten dieselben Empfehlungen, wie sie bei Figur 1 aufgeführt sind.

Gemäß Figur 5 erfolgt im Gegensatz zu der in Figur 1 dargestellten Ausführungsform die Verbindung zwischen dem freien Ende des nach außen gefalteten Innenschaftes über ein poröses Band 8, welches über die Naht 3a mit dem Innenschaft und über die Naht 3 mit dem Außenschaft verbunden ist. Dieses poröse Band 8 ist bevorzugt netzartig ausgebildet und besonders bevorzugt aus Monofilen hergestellt. Bei dieser Ausführungsform können die Nähte 3 und 3a vom Sohlenmaterial bzw. vom Kleber besonders gut wasserdicht eingeschlossen werden, wobei das Sohlenmaterial bzw. der Kleber das poröse Band 8 durchdringt und mit dem dem Band gegenüber liegenden Bereich der Funktionsschicht eine flächige und wasserdichte Verbindung eingehen kann.

## Patentansprüche

1. Wasserdichtes Schuhwerk mit einem Außenschaft (1), einem eine wasserdichte, wasserdampfdurchlässige, dem Außenschaft (1) gegenüber angeordneten Funktionsschicht (2a) und ein zur Innenseite des Schuhwerkes gerichtetes Futter (2) aufweisenden Innenschaft, einer Brandsohle (4, 4a, 4c) und einer Laufsohle (6), wobei der Innenschaft einen unteren Endbereich (2b) aufweist, der das untere Ende des Außenschaftes zumindest überwiegend überragt, und einerseits mit dem Außenschaft (1) und andererseits mit der Brandsohle (4, 4a, 4c) verbunden ist, **dadurch gekennzeichnet, dass** der untere, den Außenschaft (1) überragende Endbereich des Innenschaftes derart nach außen gefaltet ist, dass die Funktionsschicht im gesamten Endbereich (2b) gegenüberliegend angeordnet ist und der Innenschaft eine durch das Falten entstandene Unterkante aufweist, dass das freie Ende des nach außen gefalteten Innenschaftes mit dem Außenschaft (1) verbunden ist, und dass die Unterkante des Innenschaftes mit der Brandsohle (4, 4a, 4c) verbunden ist.

2. Wasserdichtes Schuhwerk nach Anspruch 1, **dadurch gekennzeichnet, dass** die im Endbereich gegenüberliegend angeordneten Bereiche der Funktionsschicht (2b) miteinander wasserdicht verklebt sind.

3. Schuhwerk nach Anspruch 1 oder 2, **dadurch gekennzeichnet, dass** in dem nach außen gefalteten Endbereich des Innenschaftes das Futter entfernt ist.

4. Schuhwerk nach Anspruch 1 bis 3, **dadurch gekennzeichnet, dass** das Schuhwerk weiterhin ein poröses Band (4b) mit zwei Längsseiten aufweist, welches entlang der Unterkante des Innenschaftes angeordnet ist und mit einer Längsseite mit der Unterkante des Innenschaftes und mit der anderen Längsseite mit der Brandsohle (4c) verbunden ist.

5. Schuhwerk nach Anspruch 4, **dadurch gekennzeichnet, dass** das poröse Band mit der Unterkante des Innenschaftes und/oder mit der Brandsohle mittels einer Naht verbunden ist.

6. Schuhwerk nach Anspruch 4 oder 5, **dadurch gekennzeichnet, dass** das poröse Band als Netz ausgebildet ist.

7. Schuhwerk nach Anspruch 1 bis 3, **dadurch gekennzeichnet, dass** die Unterkante des Innenschaftes mittels einer Naht (5) mit der Brandsohle verbunden ist.

8. Schuhwerk nach Anspruch 7, **dadurch gekennzeichnet, dass** die Brandsohle zumindest im Randbereich Öffnungen aufweist.

9. Schuhwerk nach Anspruch 7, **dadurch gekennzeichnet, dass** die Brandsohle (4) zumindest im Randbereich (4b) porös ausgebildet ist.

10. Schuhwerk nach Anspruch 8 oder 9, **dadurch gekennzeichnet, dass** die Brandsohle (4) zumindest im Randbereich eine Netzstruktur (4a; 4b) aufweist.

11. Schuhwerk nach Anspruch 1 bis 10, **dadurch gekennzeichnet, dass** das freie Ende des nach außen gefalteten Innenschaftes mit dem Außenschaft (1) vernäht (Naht 3) ist.

12. Schuhwerk nach Anspruch 1 bis 10, **dadurch gekennzeichnet, dass** das Schuhwerk weiterhin ein poröses Band (8) mit zwei Längsseiten aufweist, welches entlang des freien Endes des nach außen gefalteten Innenschaftes angeordnet, mit diesem über eine Längsseite verbunden und über die andere Längsseite mit dem Außenschaft (1) verbunden ist.

13. Schuhwerk nach Anspruch 12, **dadurch gekennzeichnet, dass** das poröse Band mit dem freien Ende des nach außen gefalteten Innenschaftes und/oder mit dem Außenschaft vernäht (Nähte 3, 3a) ist.

14. Schuhwerk nach Anspruch 12 oder 13, **dadurch gekennzeichnet, dass** das poröse Band ein Netz ist.

15. Schuhwerk nach einem der vorhergehenden Ansprüche, **dadurch gekennzeichnet, dass** die Laufsohle (6) angespritzt ist.

## Claims

1. Waterproof shoe structure with an exterior upper (1), an interior upper comprising a waterproof, water vapour permeable functional layer (2a) arranged adjacent to the exterior upper (1) and a lining (2) facing the shoe interior, an insole (4, 4a, 4c) and an outsole (6), wherein the interior upper has a lower end region (2b) that extends at least for the most part beyond the lower end of the exterior upper, and is joined on the one hand to the exterior upper (1) and on the other hand to the insole (4, 4a, 4c), **characterised in that** the lower end region of the interior upper that extends beyond the exterior upper (1) is folded outwards in such a way that the functional layer in the entire end region (2b) is turned back on itself, and the interior upper has a lower edge arising from this folding, that the free end of the outwardly folded interior upper is joined to the exterior upper (1), and that the lower edge of the interior upper is joined to the insole (4, 4a, 4c).

2. Waterproof shoe structure according to Claim 1, **characterised in that** the areas of the functional layer (2b) arranged opposite each other in the end region are glued to each other in a waterproof manner.

3. Shoe structure according to Claim 1 or 2, **characterised in that** the lining has been removed in the outwardly folded end region of the interior upper.

4. Shoe structure according to Claims 1 to 3, **characterised in that** the shoe structure also has a porous strip (4b) with two long sides that is placed along the lower edge of the interior upper and is joined via one long side to the lower edge of the interior upper, and via the other to the insole (4c).

5. Shoe structure according to Claim 4, **characterised in that** the porous strip is joined by a seam to the lower edge of the interior upper and/or to the insole.

6. Shoe structure according to Claim 4 or 5, **characterised in that** the porous strip has a net-like structure.

7. Shoe structure according to Claims 1 to 3, **characterised in that** the lower edge of the interior upper is joined by a seam (5) to the insole.

8. Shoe structure according to Claim 7, **characterised in that** the insole has openings, at least in the peripheral region.

9. Shoe structure according to Claim 7, **characterised in that** the insole (4) is porous, at least in the peripheral region (4b).

10. Shoe structure according to Claim 8 or 9, **characterised in that** the insole (4) has a net-like structure (4a; 4b), at least in the peripheral region.

11. Shoe structure according to Claims 1 to 10, **characterised in that** the free end of the outwardly folded interior upper is sewed (via seam 3) to the exterior upper (1).

12. Shoe structure according to Claims 1 to 10, **characterised in that** the shoe structure also has a porous strip (8) with two long sides, the strip being placed alongside the free end of the outwardly folded interior upper, joined via one long side to the interior upper, and joined via the other long side to the exterior upper (1).

13. Shoe structure according to Claim 12, **characterised in that** the porous strip is sewed to the free end of the outwardly folded interior upper and/or to the exterior upper (via seams 3, 3a).

14. Shoe structure according to Claim 12 or 13, **characterised in that** the porous strip has a net-like structure.

15. Shoe structure according to one of the preceding claims, **characterised in that** the outsole (6) is injection moulded.

## Revendications

1. Chaussure étanche à l'eau comprenant une tige externe (1), une couche fonctionnelle (2a) étanche à l'eau mais perméable à la vapeur d'eau disposée en face de la tige externe (1), une doublure interne présentant un garnissage (2) regardant vers l'intérieur de la chaussure, une semelle intérieure (4, 4a, 4c) et une semelle d'usure (6), la doublure présentant une zone inférieure d'extrémité (2b) qui dépasse au moins nettement l'extrémité inférieure de la tige externe (1) et qui est reliée d'une part à cette tige , et d'autre part à la semelle intérieure (4, 4a, 4c),
**caractérisée en ce que**
- la zone inférieure d'extrémité de la doublure qui dépasse la tige externe (1) est pliée vers l'extérieur, de manière que la couche fonctionnelle se trouve en face dans toute sa zone d'extrémité (2b) et que la doublure présente un bord inférieur produit par le pliage,
- l'extrémité libre de la doublure pliée vers l'extérieur, est reliée à la tige externe,
- le bord inférieur de la doublure est reliée à la semelle intérieure (4, 4a, 4c).

2. Chaussure étanche à l'eau selon la revendication 1, **caractérisée en ce que** les zones (2b) de la couche fonctionnelle qui se font face dans la zone d'extrémité, sont collées l'une à l'autre avec étanchéité à l'eau.

3. Chaussure étanche à l'eau selon la revendication 1 ou 2, **caractérisée en ce qu'**il n'y a pas de garnissage dans la zone d'extrémité, pliée vers l'extérieur, de la doublure.

4. Chaussure étanche à l'eau selon une des revendications 1 à 3, **caractérisée en ce que** la chaussure présente de plus une bande poreuse (4b) présentant deux côtés longitudinaux, qui est disposée le long du bord inférieur de la doublure, en étant reliée à ce bord par un côté longitudinal, et par l'autre côté longitudinal à la semelle intérieure (4c).

5. Chaussure étanche à l'eau selon la revendication 4, **caractérisée en ce que** la bande poreuse est reliée au bord inférieur de la doublure et/ou à la semelle intérieure par une couture.

6. Chaussure étanche à l'eau selon la revendication 4 ou 5, **caractérisée en ce que** la bande poreuse a une structure réticulée.

7. Chaussure étanche à l'eau selon une des revendications 1 à 3, **caractérisée en ce que** le bord inférieur de la doublure est relié à la semelle intérieure par une couture (5).

8. Chaussure étanche à l'eau selon la revendication 7, **caractérisée en ce que** la semelle intérieure présente des ouvertures au moins dans sa zone marginale.

9. Chaussure étanche à l'eau selon la revendication 7, **caractérisée en ce que** la semelle intérieure (4) est poreuse au moins dans sa zone marginale (4b).

10. Chaussure étanche à l'eau selon la revendication 8 ou 9, **caractérisée en ce que** la semelle intérieure présente une structure réticulée au moins dans sa zone marginale (4a ; 4b).

11. Chaussure étanche à l'eau selon une des revendications 1 à 10, **caractérisée en ce que** l'extrémité libre de la doublure interne pliée vers l'extérieur est cousue avec la tige externe (1) (couture 3).

12. Chaussure étanche à l'eau selon une des revendications 1 à 10, **caractérisée en ce que** la chaussure comporte de plus une bande poreuse (8) qui présente deux côtés longitudinaux et qui est disposée le long d'une extrémité libre de la doublure interne pliée vers l'extérieur, et à laquelle elle est reliée par un côté longitudinal, tandis qu'elle est reliée à la tige externe (1) par l'autre côté longitudinal.

13. Chaussure étanche à l'eau selon la revendication 12, **caractérisée en ce que** la bande poreuse est cousue avec l'extrémité libre de la doublure interne pliée vers l'extérieur et/ou avec la tige externe (coutures 3, 3a).

14. Chaussure étanche à l'eau selon la revendication 12 ou 13, **caractérisée en ce que** la bande poreuse est réticulée.

15. Chaussure étanche à l'eau selon une des revendications précédentes, **caractérisée en ce que** la semelle d'usure (6) est réalisée par injection.
